# EUROPÄISCHE PATENTSCHRIFT

(11) **EP 2 953 819 B1**
(45) Veröffentlichungstag und Bekanntmachung des Hinweises auf die Patenterteilung: **31.03.2021**
(21) Anmeldenummer: 14702875.7
(22) Anmeldetag: 06.02.2014
(51) Int. Cl.: B60R 19/20, B61F 19/00

(54) **SCHIENENFAHRZEUG MIT EINER EINRICHTUNG ZUM PASSANTENSCHUTZ SOWIE EINRICHTUNG ZUM PASSANTENSCHUTZ**
RAIL VEHICLE HAVING A DEVICE FOR PEDESTRIAN PROTECTION AND DEVICE FOR PEDESTRIAN PROTECTION
VÉHICULE FERROVIAIRE COMPORTANT UN DISPOSITIF POUR LA PROTECTION DES PASSANTS ET DISPOSITIF POUR LA PROTECTION DES PASSANTS

(30) Priorität: 07.02.2013 EP 13000637; 17.06.2013 DE 102013211273
(43) Veröffentlichungstag der Anmeldung: 16.12.2015
(73) Patentinhaber: Bombardier Transportation GmbH, 10785 Berlin (DE)
(72) Erfinder: FISCHER, Michael, 1210 Wien (AT); NEWESELY, Gerald, 1090 Wien (AT); HORA, Pavel, 5507 Mellingen (CH)
(74) Vertreter: Patentanwälte Bressel und Partner mbB
(86) Internationale Anmeldenummer: PCT/EP2014/052324
(87) Internationale Veröffentlichungsnummer: WO 2014/122212

(56) Entgegenhaltungen:
- DE-A1-102012 007 814
- JP-A- 2005 041 427
- KR-A- 20110 071 693
- US-A1- 2001 007 316
- US-A1- 2003 047 370

## Beschreibung

Die Erfindung betrifft ein Schienenfahrzeug mit einer Einrichtung zum Passantenschutz im Falle einer Kollision mit der Fahrzeugfront des Fahrzeuges nach dem Oberbegriff des Anspruchs 1, sowie eine Einrichtung zum Passantenschutz für den Einsatz an Schienenfahrzeugen nach dem Oberbegriff des Anspruchs 10.

Schienenfahrzeuge, wie z.B. Nieder- oder Mittelflurstraßenbahnen oder Stadtbahnen, verkehren zumeist in gemischtem Fahrbetrieb. Dies bedeutet, dass sie Teilnehmer am öffentlichen Verkehr darstellen und damit in Interaktion mit Personen als Straßenbenutzer treten.

Seit jeher stellt das Überfahren von Personen, die sich unmittelbar vor dem Fahrzeug befinden, ein Problem dar, da z.B. personenbefördernde Schienenfahrzeuge durch die Aufstandspaarung Metall-Metall zwischen Rad und Schiene, in Verbindung mit der hohen Fahrzeugmasse, in einem längeren Halteweg zum Stillstand kommen als z.B. Automobile, die sowohl weniger Masse als auch durch die Aufstandspaarung Gummi-Asphalt zwischen Rad und Fahrweg eine höhere Friktion aufweisen.

Das Überfahren von Personen gestaltet sich in mehreren Bereichen problematisch. Einerseits besteht schon beim "Einziehen" der Person in den Spalt an der Fahrzeugfront unter das Fahrzeug signifikante Verletzungsgefahr. Des Weiteren sind Verletzungen beim Überrollen der eingezogenen Person oder Teilen der Person durch die Räder eigentlich kaum zu vermeiden. Zudem birgt ein offener Kupplungsbereich am Fahrzeug eine zusätzlich hohe Verletzungsgefahr. Kommt ein Schienenfahrzeug zum Stillstand, noch bevor eine bereits unter das Fahrzeug geratene Person in den unmittelbaren Gefahrenbereich der Räder gelangt, kann man lebensgefährliche Verletzungen auf ein Minimalmaß reduzieren, wenn auch niemals gänzlich ausschließen.

Schutzsysteme, die in den Begriffsbereich "Abweiser - Obstacle deflector" fallen, sind seit Anbeginn der Schienenfahrzeug-Geschichte bekannt und wurden auch schon in den verschiedensten Ausprägungen realisiert. Bekannte Einrichtungen bzw. Lösungen im Bereich Abweiser-Obstacle deflector arbeiten dabei auf Basis der Minimierung der Verletzungsgefahr im Falle des Einziehens oder Überfahrens einer Person in den Spalt an der Fahrzeugfront zwischen Unterboden und Fahrweg.

Im Bereich rein mechanisch abweisender Schutzsysteme und Einrichtungen lag und liegt der Fokus auf der Minimierung von Verletzungen einer Person durch Maßnahmen, die ein Einziehen der bereits teilweise überfahrenen Person in den Aufstandsbereich von Rad und Schiene weitestgehend limitieren oder verhindern sollen. Grundgedanke dieser Systeme ist das Ziel, Personen so lange vom unmittelbaren Gefahrenbereich fernzuhalten, bis das Fahrzeug zum Stillstand gekommen ist. Dabei spielt der Spalt zwischen Fahrzeugunterbau und Fahrweg an der Fahrzeugfront eine entscheidende Rolle. Ist der Spalt hinreichend schmal, sollte es dabei gar nicht erst zu einem Einziehen einer Person unter das Fahrzeug kommen können.

Allerdings stellen die Einsatzbedingungen des Fahrzeuges geometrische Anforderungen an diesen Spalt: zugesicherte verfügbare Bodenfreiheit beim Befahren von vertikalen Radien (Kuppe und Wanne) in Zusammenhang mit den kinematischen Gegebenheiten der Fahrgestellabstände zum vorderen Überhang. Vielfach realisierte Lösungen des Personenschutzes sehen vor, dass ein Hindernis von entsprechender Größe, dass z.B. eine vor dem Fahrzeug liegende Person darstellt, auf eine unmittelbar am Beginn des Spaltes an der Fahrzeugfront vertikal hängende Struktur trifft. Diese Struktur ist so beschaffen, dass sie Hindernisse bis zu einer gewissen Masse schadlos vor sich herschieben kann. Ist jedoch ein Hindernis so beschaffen, dass es entweder aus Gründen zu großer Masse oder zu großer Reibung gegen die Fahrtrichtung nicht weitergeschoben werden kann, lässt diese Struktur eine weitere Struktur vom Unterboden auf den Fahrweg herunterklappen, bevor die erste zu zerbrechen droht. Dabei bildet diese zweite herunterklappende Struktur eine "Rampe" unmittelbar vor dem ersten Fahrgestell, so dass im Falle des Durchbrechens des Hindernisses an der ersten Struktur ein "Auflesen" noch vor dem Gefahrenbereich stattfinden kann. Ein derartiges System ist aus der Anwendung bei zum Beispiel Hochflur-Straßenbahnen, beispielsweise Fabrikat "DUEWAG",seit den 1960er Jahren weitläufig bekannt.

Diese Systeme finden allerdings nur dann sinnvollen Einsatz, wenn eine hinreichend große Bodenfreiheit am Fahrzeug existiert, die ein Hindernis von der Größe einer überfahrenen Person überhaupt sinnvoll vor dem Gefahrenbereich abweisen kann, ohne dass die überfahrene Person zuvor bereits großen Schaden genommen hat.

Ein Nachteil dieser Schutzsysteme ist daher, dass die Mehrheit der Fahrzeugtypen, die diese einsetzen, Hoch- oder Mittelflurfahrzeuge sind, welche üblicherweise mit einer geeigneten Bodenfreiheit ausgestattet sind.

Ein weiterer Nachteil ist, dass es zu scharfkantigen Verformungen oder Brüchen an den vorhandenen Schutzstrukturen kommen kann, wenn diese die Last der "zu schiebenden" Person nicht tragen können.

Andere rein mechanische Lösungen zum Überfahrschutz, die im Bereich von Niederflurfahrzeugen zum Einsatz kommen, funktionieren ähnlich dem oben erwähnten Prinzip für Mittel- und Hochflurbahnen jedoch mit dem Unterschied, dass die erste Schutzstruktur nicht "tragend" ausgeführt ist. Zudem liegen diese ersten Strukturen oder Bügel auch bereits in signifikantem Abstand zur Fahrzeugfront. Dies bedeutet zum einen, dass eine überfahrene Person schon relativ weit unter das Fahrzeug geraten sein muss, bevor sie in Kontakt mit der ersten Struktur kommt. Zum anderen ist diese Struktur nicht dafür ausgelegt, die Person weiter vor sich her zu schieben, sondern lediglich die finale "Fangstruktur" herunterklappen zu lassen.

Der Einsatz von Airbags in einem Schutzsystem für vor dem Fahrzeug befindlichen Personen wurde von der Schienenfahrzeugindustrie zwar bereits beschrieben, aber bislang nur verhalten realisiert - meist aus dem Argument heraus, dass ein Schutzsystem, das ausschließlich aus Airbag-Applikationen besteht, nach der Airbag-Auslösung nicht reversibel in die Ausgangslage gebracht werden kann. Eine derartige Lösung wird beispielsweise u.a. in der DE 102013204555 A1 beschrieben.

Eine weitere Schwierigkeit stellt die Formgebung dieser Airbags dar, die ja auch Schutz gegen ein Einziehen in bzw. Überfahren unter das Fahrzeug im Bereich des Spaltes zwischen dem Unterboden an der Fahrzeugfront und dem Fahrweg sicherstellen soll.

Bekannte Airbagtechnologien erschlaffen nach dem Aufblasvorgang durch Druckabfall. Dadurch stellt sich das Problem der Formhaltigkeit - der Luftsack sollte im aufgeblasenen Zustand, jedenfalls nach dem Aufblasvorgang, zumindest formstabil jenen Zeitbereich überdauern, in dem ein Fahrzeug zum Stillstand gebracht werden kann.

Relativ weit verbreitete Systeme für den Schutz für vor dem Fahrzeug befindliche Personen stellen sogenannte "Soft-Noses" dar. Hier wird eine dämpfende weiche Schicht, z.B. ein polyurethan(PU)-haltiger Kunststoff, an die vorderste Fahrzeugkontur angebracht, um ein maximales Dämpfen des Aufpralles einer kollidierenden Person mit dem Fahrzeug zu ermöglichen. Diese Systeme bieten allerdings keinen Schutz gegen das Einziehen oder Überfahren von Personen unter das Fahrzeug. Eine derartige Lösung wird beispielsweise in den "Hermelijn"-Niederflur-Straßenbahnen des Betreibers "De Lijn" im Belgischen Gent und Antwerpen bekannt.

Von den Fahrzeugherstellern wird ferner bereits versucht, die Öffnung an der Fahrzeugfront zwischen Unterboden und dem Fahrweg so klein wie möglich zu halten, um ein Einziehen von Personen unter das Fahrzeug weitestgehend zu unterbinden. Hier gibt es aber den Konflikt von nicht nur vom Betreiber geforderter Mindestbodenfreiheit des Fahrzeugs, sondern auch kinematischen Grenzbedingungen in allen Einsatzbedingungen, vor allem so genannten "Wannenfahrten". In diesen Zuständen durchfährt das Fahrzeug einen vertikalen Radius mit ansteigendem Gradienten ("Wanne" im Gegensatz zur "Kuppe"), der den vertikalen freien Abstand des vordersten Fahrzeugpunktes zum Fahrweg auf ein Minimum reduziert. Dieser Effekt hängt ab von den kinematischen Zusammenhängen zwischen den Abständen des vordersten Fahrzeugpunktes zum Drehpunkt des ersten Fahrgestelles in Kombination des Abstandes dieses Drehpunktes zum Drehpunkt des nächsten Fahrgestelles oder Wagengelenkes.

Der Großteil bisheriger eingesetzter Schutzeinrichtungen, die das Überfahren einer Person verhindern sollen, zielt darauf ab, die Person vor dem direkten Gefahrenbereich, dem Aufstandsbereich von Rad und Schiene, abzuweisen und damit fernzuhalten. Diese meist mehrstufig funktionierenden Abweisersysteme (z.B. DE 102013204555 A1) initiieren den Schutzmechanismus erst, wenn ein physischer Kontakt mit dem überrollenden Hindernis den Abweisemechanismus im Bereich unter der Fahrzeugfront auslöst. Das setzt aber bereits ein teilweises Überrollen der Person durch das Fahrzeug voraus. Ein Vorteil von rein mechanischen Systemen ist jedoch deren unmittelbares und leichtes Re-Initialisierungsvermögen nach erfolgter Applikation, sofern keine funktionsmindernden Schäden am System aufgetreten sind.

Weitere bekannte Lösungen bestehen aus einer Abweiserstruktur, die sich unmittelbar hinter der Fahrzeugvorderkante befindet und, als "Wägelchen" auf eigenen Rollen ausgebildet, mittels schubfester Verbindung zum Unterbau permanent aktiviert ist. Diese Struktur ist schubfest aber höhenvariabel am Unterbau befestigt und kann daher Höhenunterschiede, die der Vorbau während der Fahrt durchführt, ausgleichen und weist durch die eigenen Rollen dabei einen konstanten Abstand zum Fahrweg auf. Nachteil dieser Lösung ist, dass vor allem bei wechselnden Wetterbedingungen wie Schnee und Eis, Sand und Steinen das "Wägelchen" in Mitleidenschaft gezogen wird und mehr ein Hindernis für den Betrieb darstellt. Derartige Vorrichtungen sind beispielsweise an Straßenbahnen in Sevilla oder Zaragoza montiert.

In der JP 2005 041 427 A wird ein Schienenfahrzeug mit Kollisionsschutzeinrichtung offenbart, wobei die Einrichtung aus zwei Airbags besteht, die an der Vorderseite des Fahrzeugs angeordnet sind. An der Unterseite des Fahrzeugs ist ein Abweiser angeordnet, der ein Einziehen einer Person im Kollisionsfall verhindern soll.

Aus der DE 10 2012 007 814 A1 ist ein Fahrzeug mit zumindest einem außerhalb des Fahrzeuginnenraumes angeordneten pyrotechnisch auslösbaren Energieabsorptionselement bekannt.

Das Element ist dabei im Frontbereich des Fahrzeuges, insbesondere im Bereich der vorderen Stoßfängereinheit angeordnet.

Weiter wird in der KR 2011 0071693 A ein Schienenfahrzeug offenbart, welches eine ausfahrbare Abweiservorrichtung aufweist, die im Kollisionsfall ausfahrbar ist und im ausgefahrenen Zustand mit Mitteln zum Auffangen und Abweisen vom mit dem Fahrzeug kollidierten Personen versehen ist. Zur Anordnung der Einrichtung ist aber eine ausreichende Bodenfreiheit am Fahrzeug erforderlich.

Die Aufgabe der Erfindung besteht darin, ein Schienenfahrzeug mit einer Einrichtung vorzustellen, welche das komplette "Abweisen" vom Gefahrenbereich einer vor das Fahrzeug geratenen Person ermöglicht. Ziel ist es dabei, das Überrollen eines Passanten gänzlich zu verhindern.

Erfindungsgemäß wird diese Aufgabe durch die Merkmale der Ansprüche 1 und 10 gelöst. Die Erfindung beinhaltet dazu ein Schienenfahrzeug mit einer Einrichtung bzw. eine Einrichtung an sich, die aus einer Anordnung eines oder mehrerer aufblasbarer Strukturen in einem Bereich unter der Frontverkleidung besteht, welche mittels eines Gasmediums aufblasbar ist. Vorteilhaft ist dabei vorgesehen, dass die jeweilige Struktur nicht nur offen, sondern auch einen geschlossenen Körper darstellen kann. Neben anderen verwendeten Materialien bestehen die Strukturen aus metallischen Werkstoffen. Weiter ist vorteilhaft, dass bei verwendeten metallischen Werkstoffen die Struktur aus einer geschweißten flexiblen Doppelplatine besteht, die über eine Zuführleitung oder einem direkt mit der Struktur verbundenem Gasgenerator mit einem Gasmedium durch Innendruckumformung aufblasbar ist. In Optimierungsschritten kann die Metallstruktur entweder durch Wahl der Wandstärke oder Substitution mit anderen flexiblen Metallstrukturen verändert werden. Die Struktur besteht aus einem metallischen Membranwerkstoff, welcher eine maschige Drahtstruktur aufweist, wobei die maschige Drahtstruktur ein- oder mehrlagig ausbildbar ist. Die maschige Drahtstruktur weist innere und/oder äußere Schutzschichten aus elastischen Materialien auf.

Im Folgenden beschreibt die Erfindung eine gewählte Ausprägung der aufblasbaren Struktur als geschlossene geschweißte metallische Doppelplatine mit geringer Wandstärke. Diese Wahl stellt nur eine der möglichen Kombinationen der Erfindung dar und beschränkt sich nicht ausschließlich auf diese Auswahl. Um eine hohe Biegenachgiebigkeit bei einer hohen Rissfestigkeit zu erreichen, soll ein spezieller metallischer Membranwerkstoff eingesetzt werden, welcher primär aus einem metallischen, feinmaschigen Drahtnetz besteht.

Vorteilhaft ist vorgesehen, dass die Struktur flexible, aufblasbare, rissresistente und kontaktresistente Eigenschaften aufweist. Zum Steuern des Druckverlaufs wird die Struktur von innen mit einer elastischen Folie kaschiert, welche den Gasaustritt mindert oder voll verhindert. Bei sehr engmaschigen Netzstrukturen kann diese Innenfolie, je nach geforderten Druckabfallvorgaben, auch wegfallen. Um den Widerstand gegen Risse zusätzlich zu verbessern, ist das vollflächige oder partielle Anbringen von zusätzlichen Schutzfolien an der Außenhaut möglich.

Nach einem weiteren besonderen Merkmal wird das Aufblasen der Metallstruktur über eine Sensorik ausgelöst, welche an der Fahrzeugfront angeordnet ist. Vorteilhaft ist die Sensorik mit Messmitteln versehen, die den frontalen Aufprall einer Person auf die Fahrzeugfront erkennen und/oder detektieren. Nach einem besonderen Merkmal ist vorgesehen, dass die Metallstruktur im aktivierten Zustand einen geometrieadaptiven Formkörper bildet, der den Hohlraum zwischen dem Fahrzeugunterbau und dem Schienenweg ausfüllt. Das Aufblasen der Metallstruktur erfolgt dabei vorteilhaft mit einer entsprechenden Expansionsgeschwindigkeit, die die Gefahr des Einziehens einer Person unter das Fahrzeug verhindert.

Vorteilhaft verbindet die Erfindung dabei das Grundprinzip vom kompletten "Abweisen" vom Gefahrenbereich einer vor das Fahrzeug geratenen Person durch Einsatz einer geschlossenen Metallstruktur, die durch Aufblasung aktiviert wird. Die Lehre beruht außerdem auf dem Zusammenspiel von elektromechanisch-pneumatischen Funktionsweisen. Die Erfindung verhindert dabei sowohl das Einziehen/Überfahren einer unvermutet und unmittelbar vor der Fahrzeugfront auf dem Fahrweg zum liegen kommenden Person in den nominellen Spalt an der Fahrzeugfront, als auch jede weitere Gefahr des Überrollens durch die Schienenräder. Nach Aktivierung kann die geschlossene Metallstruktur unter dem Fahrzeug verbleiben, da sie sich an verändernde Bodenfreiheiten anpasst.

Die vorliegende Erfindung lässt sich in alle Schienenfahrzeuge mit Frontverkleidung integrieren. Es ist dabei prinzipiell unerheblich, ob es sich um Niederflur-, Mittelflur- oder Hochflurfahrzeuge handelt. Das erfindungsgemäße Schutzsystem kann dabei in alle neuen Schienenfahrzeuge eingebaut werden und auch in alle in Gebrauch befindlichen Schienenfahrzeuge nachgerüstet werden.

Da die Merkmale der im Anspruch 10 und den zugehörigen Unteransprüchen beschriebenen Einrichtung bereits aus der obenstehenden Beschreibung hervorgehen, wird zur Vermeidung von Wiederholungen auf eine gesonderte Beschreibung der Einrichtung verzichtet.

Nachfolgend soll die Erfindung anhand von in den Zeichnungen dargestellten Ausführungsbeispielen näher beschrieben werden. In den Zeichnungen zeigen
- Fig. 1a:: ein Schienenfahrzeug in einer Seitenansicht mit einer Person im Frontbereich,
- Fig. 1b:: ein Schienenfahrzeug in einer Vorderansicht mit einer Person im Frontbereich,
- Fig. 2a:: ein Schienenfahrzeug in einer Seitenansicht mit einer mit einer Einrichtung zum Passantenschutz,
- Fig. 2b:: ein Schienenfahrzeug in einer Vorderansicht mit einer Einrichtung zum Passantenschutz,
- Fig. 3a:: ein Schienenfahrzeug in einer Seitenansicht mit einer mit einer Einrichtung zum Passantenschutz im aktivierten Zustand,
- Fig. 3b:: ein Schienenfahrzeug in einer Vorderansicht mit einer Einrichtung zum Passantenschutz im aktivierten Zustand,
- Fig. 4a - c:: eine Prinzipdarstellung der Wirkungsweise einer Einrichtung zum Passantenschutz,
- Fig. 5a - 5c: zeigen schematisch den Aufbau der aufblasbaren Struktur, In Abb. 5b bei nur einem einschichtigen Aufbau (5b) und mit einer zusätzlichen optionalen Aufreißschutzschicht (5c),
- Fig. 6a - c: zeigen verschiedene Ausbildungsarten bzw. Formen der Struktur in schematischer Darstellung.

Im Schienenverkehr, insbesondere im innerstädtischen Tram-Verkehr, sind Kollisionen zwischen einem Schienenfahrzeug 1 und Personen (Fußgängern) 2 keine Seltenheit. Insbesondere beim frontalen Aufprall kommt es dabei zu schweren und tödlichen Verletzungen, wenn die Person 2 nach dem Aufprall in den Hohlraum zwischen Schienenfahrzeug 1 und Untergrund 3 gerät. Die Einrichtung 4 besteht dazu aus mindestens einer Struktur 7, welche mittels eines Gasmediums 6 aufblasbar ist, um jenen Zeitbereich formstabil zu überdauern, in dem das Fahrzeug zum Stillstand gebracht werden kann.

Durch die erfindungsgemäße Einrichtung soll das Verletzungsrisiko signifikant zu verringert werden, indem der Hohlraum zwischen Schienenfahrzeug 1 und Untergrund 3 unmittelbar vor oder nach der Kollision durch die an der Unterseite der Schienenfahrzeugfront angebrachte Einrichtung 4 derart gefüllt wird, dass die an der Kollision beteiligte Person 2 nicht unter das Schienenfahrzeug 1 geraten kann und vorzugsweise neben die Fahrzeuggleise abgelenkt wird. Auch dabei sind Verletzungen nicht auszuschließen, diese sollten jedoch deutlich geringer und ohne Lebensgefährdung ausfallen. (siehe Fig. 1 und 2)

Eine Strukturmaterial-Auswahl der erfindungsgemäßen Einrichtung basiert dabei auf einer Struktur 7, ausgeprägt als Metallstruktur, nämlich auf einer Dünnblechstruktur, welche durch ein über Zuführleitungen 11 eingebrachtes Gasmedium 6 expandiert bzw. aufgeblasen wird (verschiedene Aufblaszustände 8, 9, Fig. 3 und 4). Die Struktur kann dazu auch direkt mit einem Gasgenerator verbunden sein (nicht dargestellt).

Vorteilhaft ist, dass durch die Wandstärke die Flexibilität der Metallstruktur einstellbar ist und diese Struktur als "Tailored Blank" in Form geschweisster Doppelplatinen vorliegen kann, wobei auch alternative, weichere Metall-Materialien denkbar sind. Dabei ist diese Anordnung im Ausgangszustand vor Aktivierung einer Detektionstechnologie (nicht Inhalt dieser Erfindung) von außen nicht sichtbar. Das Auslösen der Einrichtung erfolgt über eine Sensorik 10, welche an der Schienenfahrzeugfront adaptiert wird und welche auf optischen, mechanischen oder anderer Messprinzipien den frontalen Aufprall einer Person 2 detektiert oder den Aufprall vorhersieht. Der Mechanismus ist dabei bezüglich der Expansionsgeschwindigkeit derart ausgelegt, dass die vollständige Endgeometrie des Formkörpers bereits dann erreicht ist, bevor die Gefahr des "Hineinziehens" der Person entsteht. Dies sind im Regelfall wenige Millisekunden.

Um den Anforderungen einer dauerhaft sicheren Funktionalität der Personenschutzkomponente nachkommen zu können, muss die Struktur flexible, aufblasbare, rissresistente und kontaktresistente Eigenschaften aufweisen.

Um eine hohe Biegenachgiebigkeit bei einer hohen Rissfestigkeit zu erreichen, soll ein spezieller metallischer Membranwerkstoff eingesetzt werden, welcher primär aus einem metallischen, feinmaschigen Drahtnetz besteht. Die maschige Drahtstruktur 12 kann einlagig oder mehrlagig ausgeführt sein und innere und/oder äußere Schutzschichten aus elastischen Materialien aufweisen.

Zum Steuern des Druckverlaufs kann die Struktur von innen mit einer elastischen Folie 13 kaschiert werden, welche den Gasaustritt mindert oder voll verhindert. Bei sehr engmaschigen Netzstrukturen kann diese Innenfolie, je nach geforderten Druckabfallvorgaben, auch wegfallen. Um den Widerstand gegen Risse zusätzlich zu verbessern, ist das vollflächige oder partielle Anbringen von zusätzlichen Schutzfolien 14 an der Außenhaut möglich. Die Fig. 5a bis 5c zeigen schematisch den Aufbau der aufblasbaren Struktur 7. In Fig. 5b ist ein einschichtiger Aufbau Netzstruktur 12 - Gassperrfolie 13 und in Fig. 5c ein mehrschichtiger Aufbau mit einer zusätzlichen optionalen Aufreißschutzschicht 14 dargestellt, welche auch nur partiell angebracht sein kann.

Für die erfindungsgemäße Struktur 7 kommen insbesondere folgende Drahtnetze zur Anwendung:

| | |
|---|---|
| Edelstahldrahtgewebe: | Hochfeste rostfreie Werkstoffe (Materialien 1.4306, 1.4301 oder ähnliche, HSS und UHSS) |
| Netzdichte (mesh): | Die Struktur des Drahtgewebes (Maschendichte, Drahtdurchmesser, Webemuster) ist lastfallspezifisch zu wählen. Für einlagige Strukturen können z.B. Drahtgewebe mit einer Maschendichte von ca. 45x46 Maschen pro Zoll und einem Drahtdurchmesser von rund 200 µm eingesetzt werden. Der Einsatz sowohl noch feinerer Strukturen (Maschenweite bis 5 µm z.B. als zusätzliche Gassperrfolie (zweite Lage)) als auch gröberer Strukturen für die tragende Schicht mit Maschenweiten bis 5 mm ist anwendungsspezifisch festzulegen. |
| Struktur der Netze: | Anwendbar sind wohl orthogonal gewobene Netze ("Plane weave") als auch Netze mit anderen Webemustern. Diese werden nach den geforderten in-plane Steifigkeiten (richtungsabhängiges Verhalten auf Zug und Schub) gewählt. |

Um eine hohe Duktilität zu erreichen, können die Netze nach dem Weben auch geglüht werden. Zur Herstellung der Struktur können
- ebene Drahtnetze aufeinandergelegt und geschlossen gefügt werden (Fig. 6a),
- torische Drahtnetze an beiden Enden gefügt werden (Fig. 6b)
- oder kissenartige Strukturen, die direkt gewoben werden (Fig. 6c).

Das erfindungsgemäße Schienenfahrzeug 1 umfasst eine Einrichtung (Abweiser-Obstacle deflector), die dem Stoßverzehrsystem des Fahrzeuges vorgelagert ist und welches ohne Auslösung durch eine Aktivierungseinrichtung nicht anspricht. Dies soll die volle Funktionsfähigkeit des darüber befindlichen Stoßverzehrsystems bei Crashes ohne Überfahr-Gefahr einer Person sicherstellen.

Die Auslösung des Abweisers-Obstacle deflectors erfolgt entweder durch den Fahrer mittels Betätigung einer Einrichtung am Fahrerpult oder durch die automatische Detektionstechnologie (nicht Inhalt dieser Erfindung) der im Vorfeld des Schienenfahrzeuges integrierten Detektionseinrichtung. Jedenfalls löst das erste Ansprechen einer dieser Einrichtungen den Abweiser-Obstacle deflector aus. Dabei bläst ein Gasgenerator die geschlossene Metallstruktur, die gefaltet in Ausgangsposition liegt, auf. Je nach Geometrie der geschlossenen, gefaltet angebrachten Metallstruktur wird während des Aufblasens und Entfaltens Richtung Fahrweg eine zusätzliche Abweiserbewegung durchgeführt, die die im Überfahrenwerden befindliche(n) Person(en) sozusagen unter dem Fahrzeug herausbewegt. Dies setzt natürlich eine Abstimmung der Geometrie der geschlossenen Metallstruktur an die Verhältnisse zwischen Frontverkleidung und Fahrweg voraus.

Die geschlossene, gefaltet angebrachte Metallstruktur kann auch mehrteilig ausgeführt sein, um besondere Krümmungen des Stoßbügels auszugleichen.

Ein besonderes Merkmal der aktivierten (=aufgeblasenen) geschlossenen Metallstruktur und damit eine deutliche Verbesserung zu bekannten Airbag-Technologien ist, dass diese nach dem Aufblasvorgang formstabil in Lage und Position bleibt. Dies bedeutet, dass nach Druckbeaufschlagung (=Aufblasvorgang) per se kein (konstanter) Druck in der Struktur mehr sein muss, um diese in aufgeblasenen Zustand zu behalten. Die geschlossenen Metallstruktur kann sich jedoch vielmehr an sich ändernde vertikale Platzverhältnisse wie z.B. an eine Verringerung der nominellen Bodenfreiheit zwischen Stoßbügel und Fahrweg anpassen: sie wird durch das Eigengewicht des Fahrzeuges ganz einfach zusammengedrückt. Nach dieser Reduktion der Höhe der geschlossenen Metallstruktur verbleibt diese im Zustand der reduzierten Höhe.

Der gesamte Vorgang der Hinderniserkennung sowie Auslösung und Aufblasung der geschlossenen Metallstruktur soll dabei in Echtzeit geschehen. Durch die vorliegende Erfindung soll in jedem Fall die parallel stattfindende Aktion zum Schutz von Personen hinsichtlich des Überfahrens ergänzt werden: das rechtzeitige Anhalten des Schienenfahrzeuges, bevor eine Person durch Einziehen / Überfahren unter das Fahrzeug verletzt werden kann.

## Patentansprüche

1. Schienenfahrzeug (1) mit einer Einrichtung zum Passantenschutz im Falle einer Kollision mit der Fahrzeugfront des Fahrzeuges, wobei die Einrichtung (4) an der Unterseite der Schienenfahrzeugfront angeordnet ist,
wobei die Einrichtung (4) aus mindestens einer Struktur (7) besteht, welche mittels eines Gasmediums (6) aufblasbar ist, um jenen Zeitbereich formstabil zu überdauern, in dem das Fahrzeug zum Stillstand gebracht werden kann, **dadurch gekennzeichnet, dass** die Struktur (7) aus einem metallischen Membranwerkstoff besteht, welcher eine maschige Drahtstruktur (12) aufweist, wobei die maschige Drahtstruktur (12) ein- oder mehrlagig ausgebildet ist sowie innere und/oder äußere partielle oder vollflächige Schutzschichten (13, 14) aus elastischen Materialien aufweist.

2. Schienenfahrzeug nach Anspruch 1, **dadurch gekennzeichnet, dass** die Struktur (7) aus einer Metallstruktur besteht, die über eine Zuführleitung (11) oder einem direkt mit der Struktur verbundenen Gasgenerator mit einem Gasmedium (6) durch Innendruckumformung aufblasbar ist.

3. Schienenfahrzeug nach Anspruch 1, **dadurch gekennzeichnet, dass** die Struktur (7) aus einer geschlossenen Struktur besteht, die über eine Zuführleitung (11) mit einem Gasmedium (6) durch Innendruckumformung aufblasbar ist.

4. Schienenfahrzeug nach einem der Ansprüche 1 bis 3, **dadurch gekennzeichnet, dass** die Struktur (7) als geschlossene Metallstruktur ausgebildet ist und aus einer geschweißten Doppelplatine besteht, die über eine Zuführleitung (11) oder einem direkt mit der Struktur verbundenen Gasgenerator mit einem Gasmedium (6) durch Innendruckumformung aufblasbar ist.

5. Schienenfahrzeug nach einem der Ansprüche 1 bis 4, **dadurch gekennzeichnet, dass** das Aufblasen der Struktur (7) über eine Sensorik (10) ausgelöst wird, welche an der Fahrzeugfront angeordnet ist.

6. Schienenfahrzeug nach Anspruch 5, **dadurch gekennzeichnet, dass** die Sensorik (10) Messmittel aufweist, die den frontalen Aufprall einer Person (2) auf die Fahrzeugfront erkennen und/oder detektieren.

7. Schienenfahrzeug nach einem der Ansprüche 1 bis 6, **dadurch gekennzeichnet, dass** die Struktur (7) im aktivierten Zustand einen geometrieadaptiven Formkörper (5) bildet, der den Hohlraum zwischen dem Fahrzeugunterbau und dem Schienenweguntergrund (3) ausfüllt.

8. Schienenfahrzeug nach einem der Ansprüche 1 bis 7, **dadurch gekennzeichnet, dass** das Aufblasen der Struktur (7) mit einer Expansionsgeschwindigkeit erfolgt, die die Gefahr des Einziehens einer Person (2) unter das Fahrzeug (1) verhindert.

9. Schienenfahrzeug nach einem der Ansprüche 1 bis 8, **dadurch gekennzeichnet, dass** die Struktur (7) flexible, aufblasbare, rissresistente und kontaktresistente Eigenschaften aufweist.

10. Einrichtung zum Passantenschutz im Falle einer Kollision mit der Fahrzeugfront eines Schienenfahrzeuges (1), wobei die Einrichtung (4) an der Unterseite der Schienenfahrzeugfront anordenbar ist, diese mindestens eine Struktur (7) umfasst, welche mittels eines Gasmediums (6) aufblasbar ist, um jenen Zeitbereich zu formstabil zu überdauern, in dem das Fahrzeug zum Stillstand gebracht werden kann, **dadurch gekennzeichnet, dass** die Struktur (7) aus einem metallischen Membranwerkstoff besteht, welcher eine maschige Drahtstruktur (12) aufweist, wobei die maschige Drahtstruktur (12) ein- oder mehrlagig ausgebildet ist sowie innere und/oder äußere partielle oder vollflächige Schutzschichten (13, 14) aus elastischen Materialien aufweist.

11. Einrichtung nach Anspruch 10, **dadurch gekennzeichnet, dass** die Struktur (7) als Metallstruktur besteht, die über eine Zuführleitung (11) oder einem direkt mit der Struktur verbundenen Gasgenerator mit einem Gasmedium (6) durch Innendruckumformung aufblasbar ist.

12. Einrichtung nach Anspruch 10, **dadurch gekennzeichnet, dass** die Struktur (7) als geschlossene Struktur besteht, die über eine Zuführleitung (11) mit einem Gasmedium (6) durch Innendruckumformung aufblasbar ist.

13. Einrichtung nach einem der Ansprüche 10 bis 12, **dadurch gekennzeichnet, dass** die Struktur (7) als geschlossene Metallstruktur ausgebildet ist und aus einer geschweißten Doppelplatine besteht, die über eine Zuführleitung (11) oder einem direkt mit der Struktur verbundenen Gasgenerator mit einem Gasmedium (6) aufblasbar ist.

14. Einrichtung nach den Ansprüchen 10 bis 13, **dadurch gekennzeichnet, dass** das Aufblasen der Struktur (7) über eine Sensorik (10) ausgelöst wird, welche an der Fahrzeugfront des Schienenfahrzeuges (1) angeordnet ist.

15. Einrichtung nach Anspruch 14, **dadurch gekennzeichnet, dass** die Sensorik (10) Messmittel aufweist, die den frontalen Aufprall einer Person (2) auf die Fahrzeugfront des Schienenfahrzeuges (1) erkennen und/oder detektieren.

16. Einrichtung nach einem der Ansprüche 10 bis 15, **dadurch gekennzeichnet, dass** die Struktur (7) im aktivierten Zustand einen geometrieadaptiven Formkörper (5) bildet, der den Hohlraum zwischen dem Fahrzeugunterbau im Frontbereich des Schienenfahrzeuges (1) und dem Schienenweguntergrund (3) ausfüllen kann.

17. Einrichtung nach einem der Ansprüche 10 bis 16, **dadurch gekennzeichnet, dass** das Aufblasen der Struktur (7) mit einer Expansionsgeschwindigkeit erfolgt, die Gefahr des Einziehens einer Person (2) unter das Fahrzeug (1) verhindern kann.

18. Einrichtung nach einem der Ansprüche 10 bis 17, **dadurch gekennzeichnet, dass** die Struktur (7) flexible, aufblasbare, rissresistente und kontaktresistente Eigenschaften aufweist.

## Claims

1. A rail vehicle (1) having a device for pedestrian protection in the event of a collision with the front of the vehicle, said device (4) being arranged on the underside of the rail vehicle front,
the device (4) consisting of at least one structure (7) which can be inflated by means of a gaseous medium (6) in order to remain dimensionally stable during the time it takes to bring the vehicle to a standstill, **characterised in that** the structure (7) consists of a metallic membrane material which has a mesh-like wire structure (12), the mesh-like wire structure (12) being formed in one or more layers and having inner and/or outer protective layers (13, 14) made of elastic materials and extending over part or all of the surface area.

2. The rail vehicle according to claim 1, **characterised in that** the structure (7) consists of a metal structure which can be inflated with a gaseous medium (6) by internal pressure deformation via a feed line (11) or a gas generator connected directly to the structure.

3. The rail vehicle according to claim 1, **characterised in that** the structure (7) consists of a closed structure which can be inflated with a gaseous medium (6) by internal pressure deformation via a feed line (11).

4. The rail vehicle according to one of claims 1 to 3, **characterised in that** the structure (7) is formed as a closed metal structure and consists of a welded double plate, which can be inflated with a gaseous medium (6) by internal pressure deformation via a feed line (11) or a gas generator connected directly to the structure.

5. The rail vehicle according to one of claims 1 to 4, **characterised in that** the inflation of the structure (7) is triggered via a sensor system (10) which is arranged on the vehicle front.

6. The rail vehicle according to claim 5, **characterised in that** the sensor system (10) has measuring means which identify and/or detect a frontal collision of a person (2) against the vehicle front.

7. The rail vehicle according to one of claims 1 to 6, **characterised in that** the structure (7) in the activated state forms a geometry-adaptable shaped body (5) which fills the cavity between the vehicle undercarriage and the railway subsurface (3).

8. The rail vehicle according to one of claims 1 to 7, **characterised in that** the structure (7) is inflated at an expansion rate that prevents the risk of a person (2) being pulled under the vehicle (1).

9. The rail vehicle according to one of claims 1 to 8, **characterised in that** the structure (7) comprises flexible, inflatable, tear-resistant and contact-resistant properties.

10. A device for pedestrian protection in the event of a collision with the vehicle front of a rail vehicle (1), said device (4) being arrangeable on the underside of the rail vehicle front,
the device comprising at least one structure (7) which can be inflated by means of a gaseous medium (6) in order to remain dimensionally stable during the time it takes to bring the vehicle to a standstill, **characterised in that** the structure (7) consists of a metallic membrane material which has a mesh-like wire structure (12), the mesh-like wire structure (12) being formed in one or more layers and having inner and/or protective layers (13, 14) made of elastic materials and extending over part or all of the surface area.

11. The device according to claim 10, **characterised in that** the structure (7) consists of a metal structure which can be inflated with a gaseous medium (6) by internal pressure deformation via a feed line (11) or a gas generator connected directly to the structure.

12. The device according to claim 10, **characterised in that** the structure (7) consists of a closed structure which can be inflated with a gaseous medium (6) by internal pressure deformation via a feed line (11).

13. The device according to one of claims 10 to 12, **characterised in that** the structure (7) is formed as a closed metal structure and consists of a welded double plate, which can be inflated with a gaseous medium (6) via a feed line (11) or a gas generator connected directly to the structure.

14. The device according to one of claims 10 to 13, **characterised in that** the inflation of the structure (7) is triggered via a sensor system (10) which is arranged on the vehicle front of the rail vehicle (1).

15. The device according to claim 14, **characterised in that** the sensor system (10) has measuring means which identify and/or detect a frontal collision of a person (2) against the vehicle front of the rail vehicle (1).

16. The device according to one of claims 10 to 15, **characterised in that** the structure (7) in the activated state forms a geometry-adaptable shaped body (5) which can fill the cavity between the vehicle undercarriage in the front region of the rail vehicle (1) and the railway subsurface (3).

17. The device according to one of claims 10 to 16, **characterised in that** the structure (7) is inflated at an expansion rate that can prevent the risk of a person (2) being pulled under the vehicle (1).

18. The device according to one of claims 10 to 17, **characterised in that** the structure (7) comprises flexible, inflatable, tear-resistant and contact-resistant properties.

## Revendications

1. Véhicule ferroviaire (1) avec un dispositif pour la protection de passants dans le cas d'une collision avec la face avant du véhicule, dans lequel le dispositif (4) est agencé au niveau du côté inférieur de la face avant du véhicule ferroviaire,
dans lequel le dispositif (4) se compose d'au moins une structure (7) qui peut être gonflée au moyen d'un mélange gazeux (6) afin de dépasser de manière indéformable la période de temps dans laquelle le véhicule peut être mis à l'arrêt, **caractérisé en ce que** la structure (7) se compose d'un matériau de membrane métallique qui présente une structure de fil métallique (12) en maille, dans lequel la structure de fil métallique (12) en maille est réalisée avec une ou plusieurs couches ainsi que des couches de protection (13, 14) à surface continue ou partielle intérieure et/ou extérieure en matériaux élastiques.

2. Véhicule ferroviaire selon la revendication 1, **caractérisé en ce que** la structure (7) se compose d'une structure métallique qui peut être gonflée par une conduite d'amenée (11) ou un générateur de gaz relié directement à la structure avec un mélange gazeux (6) par déformation sous pression interne.

3. Véhicule ferroviaire selon la revendication 1, **caractérisé en ce que** la structure (7) se compose d'une structure fermée qui peut être gonflée par une conduite d'amenée (11) avec un mélange gazeux (6) par déformation sous pression interne.

4. Véhicule ferroviaire selon l'une des revendications 1 à 3, **caractérisé en ce que** la structure (7) est réalisée comme structure métallique fermée et se compose d'une platine double soudée qui peut être gonflée par une conduite d'amenée (11) ou un générateur de gaz relié directement à la structure avec un mélange gazeux (6) par déformation sous pression interne.

5. Véhicule ferroviaire selon l'une des revendications 1 à 4, **caractérisé en ce que** le gonflage de la structure (7) est déclenché par un système de capteurs (10) qui est agencé au niveau de la face avant de véhicule.

6. Véhicule ferroviaire selon la revendication 5, **caractérisé en ce que** le système de capteurs (10) présente des moyens de mesure qui reconnaissent et/ou détectent le choc frontal d'une personne (2) sur la face avant de véhicule.

7. Véhicule ferroviaire selon l'une des revendications 1 à 6, **caractérisé en ce que** la structure (7) forme dans l'état activé un corps moulé (5) à géométrie adaptative qui remplit l'espace creux entre le châssis de véhicule et l'infrastructure de voie ferroviaire (3).

8. Véhicule ferroviaire selon l'une des revendications 1 à 7, **caractérisé en ce que** le gonflage de la structure (7) est effectué à une vitesse de dilatation qui prévient le risque de rentrée d'une personne (2) sous le véhicule (1).

9. Véhicule ferroviaire selon l'une des revendications 1 à 8, **caractérisé en ce que** la structure (7) présente des propriétés flexibles, gonflables, résistantes à la rupture et résistantes au contact.

10. Dispositif pour la protection de passants dans le cas d'une collision avec la face avant d'un véhicule ferroviaire (1), dans lequel le dispositif (4) peut être agencé au niveau du côté inférieur de la face avant de véhicule ferroviaire,
celui-ci comporte au moins une structure (7) qui peut être gonflée au moyen d'un mélange gazeux (6) afin de dépasser de manière trop indéformable la période de temps dans laquelle le véhicule peut être mis à l'arrêt, **caractérisé en ce que** la structure (7) se compose d'un matériau de membrane métallique qui présente une structure de fil métallique (12) en maille, dans lequel la structure de fil métallique (12) en maille est réalisée avec une ou plusieurs couches et présente des couches de protection (13, 14) à surface continue ou partielles intérieure et/ou extérieure en matériaux élastiques.

11. Dispositif selon la revendication 10, **caractérisé en ce que** la structure (7) se compose d'une structure métallique qui peut être gonflée par une conduite d'amenée (11) ou un générateur de gaz relié directement à la structure avec un mélange gazeux (6) par déformation sous pression interne.

12. Dispositif selon la revendication 10, **caractérisé en ce que** la structure (7) se compose d'une structure fermée qui peut être gonflée par une conduite d'amenée (11) avec un mélange de gaz (6) par déformation sous pression interne.

13. Dispositif selon l'une des revendications 10 à 12, **caractérisé en ce que** la structure (7) est réalisée comme structure métallique fermée et se compose d'une platine double soudée qui peut être gonflée par une conduite d'amenée (11) ou d'un générateur de gaz relié directement à la structure avec un mélange gazeux (6).

14. Dispositif selon les revendications 10 à 13, **caractérisé en ce que** le gonflage de la structure (7) est déclenché par un système de capteurs (10) qui est agencé au niveau de la face avant du véhicule ferroviaire (1).

15. Dispositif selon la revendication 14, **caractérisé en ce que** le système de capteurs (10) présente des moyens de mesure qui reconnaissent et/ou détectent le choc frontal d'une personne (2) sur la face avant du véhicule ferroviaire (1).

16. Dispositif selon l'une des revendications 10 à 15, **caractérisé en ce que** la structure (7) forme dans l'état activé un corps moulé (5) à géométrie adaptative qui peut remplir l'espace creux entre le châssis de véhicule dans la zone avant du véhicule ferroviaire (1) et l'infrastructure de voie ferroviaire (3).

17. Dispositif selon l'une des revendications 10 à 16, **caractérisé en ce que** le gonflage de la structure (7) est effectué à une vitesse de dilatation qui peut prévenir le risque de rentrée d'une personne (2) sous le véhicule (1).

18. Dispositif selon l'une des revendications 10 à 17, **caractérisé en ce que** la structure (7) présente des propriétés flexibles, gonflables, résistantes à la rupture et résistantes au contact.
